# FASCICULE DE BREVET EUROPEEN

(11) **EP 1 165 894 B1**
(45) Date de publication et mention de la délivrance du brevet: **05.02.2003**
(21) Numéro de dépôt: 00911004.0
(22) Date de dépôt: 20.03.2000
(51) Int. Cl.: E02B 3/12

(54) **BLOC DE CARAPACE A SURFACE RUGUEUSE**
SCHILDBLOCK MIT RAUHER OBERFLÄCHE
ARTIFICIAL BLOCK WITH ROUGH SURFACE

(30) Priorité: 22.03.1999 FR 9903528
(43) Date de publication de la demande: 02.01.2002
(73) Titulaire: Sogreah, 38130 Echirolles (FR)
(72) Inventeur: DENECHERE, Michel, 38330 Saint Nazaire les Eymes (FR)
(74) Mandataire: Prugneau, Philippe
(86) Numéro de dépôt international: FR0000689
(87) Numéro de publication internationale: WO00056981

(56) Documents cités:
- FR-A- 2 476 179
- FR-A- 2 647 135
- JP-A- 57 054 609
- US-A- 4 362 432

## Description

L'invention concerne un bloc artificiel de carapace pour la réalisation d'ouvrages de protection maritime et fluviale tels que jetées, épis, récifs sous-marins, brise-lames détachés, brise-lames de terre pleins et de route côtière, digues en rivière, protections de berges. etc....

Un tel bloc artificiel est déjà connu du document de brevet FR-2647135 Ce bloc connu comprend un noyau central ayant une première et une seconde face opposées munies chacune d'une patte latérale en forme d'enclume, chaque patte latérale en forme d'enclume ayant une table deux pans inclinés et deux faces latérales, les tables desdites pattes latérales étant disposées parallèlement entre elles et parallèlement aux dites première et seconde faces opposées du noyau, les pans inclinés desdites pattes latérales s'appuyant sur des troisième et quatrième faces apparentes et opposées dudit noyau ledit noyau ayant une cinquième et une sixième face opposées et munies chacune d'une patte frontale en forme de tronc de pyramide ayant quatre faces latérales et une face frontale parallèle aux dites cinquième et sixième faces du noyau et aux faces latérales des pattes latérales, deux des faces latérales opposées de chaque patte frontale en forme de tronc de pyramide s'appuyant en recouvrement sur les faces latérales des pattes latérales.

Un tel bloc présente de grandes qualités de robustesse et de stabilité hydraulique.

Par robustesse, on entend l'aptitude du bloc à une bonne tenue mécanique aux chocs et aux contraintes internes.

Par stabilité, on entend la faculté des blocs, d'une part à s'accrocher sur les surfaces (tapis, talus et bermes) sous-jacentes des ouvrages à protéger et, d'autre part, à s'accrocher entre eux grâce à leur forme particulière en constituant une carapace de protection qui laisse des espaces vides suffisants pour absorber, en la dissipant, l'énergie hydraulique à laquelle l'ouvrage est soumis.

Dans ce bloc connu, les faces latérales des pattes latérales en forme d'enclume sont en outre munies de rainures parallèles et perpendiculaires au plan des tables des pattes latérales ce qui permet d'augmenter la stabilité individuelle du bloc par une augmentation du pouvoir d'accrochage du bloc avec les blocs voisins et en outre d'améliorer la résistance hydrodynamique due à la rugosité de la surface extérieure du bloc.

Le but de l'invention est de proposer une solution pour améliorer encore plus les qualités de stabilité et d'accrochage d'un tel bloc artificiel quelle que soit l'orientation des blocs.

A cet effet, l'invention a pour objet un bloc de carapace pour la réalisation d'ouvrages de protection maritime et fluviale tel que défini par la revendication 1.

En particulier selon l'invention, dans le bloc de carapace tel que défini plus haut, des protubérances pyramidales sont placées sur les faces latérales des pattes latérales et sur les faces frontales des pattes frontales.

Cette forme particulière de la surface rugueuse du bloc selon l'invention lui confère une stabilité accrue par augmentation des points de contact avec les blocs voisins et un pouvoir d'accrochage accru tant au niveau des faces latérales des pattes latérales qu'au niveau des faces frontales des pattes frontales. Elle permet en outre une dissipation très efficace de l'énergie.

La présence des protubérances pyramidales sur ces faces latérales et frontales respectivement des pattes latérales et frontales permet en outre une fixation de la flore et de la faune marine sur les blocs immergés.

Pour renforcer encore plus le pouvoir d'accrochage des blocs entre eux, une multitude d'évidements et /ou de protubérances sont répartis sur un contour de la surface extérieure du bloc confondu avec ledit plan transversal du bloc qui peut être un plan de symétrie.

Selon un mode de réalisation particulier du bloc selon l'invention, les tables des pattes latérales comportent en outre, dans leur partie médiane, un évidement transversal.

Selon encore un mode de réalisation particulier du bloc selon l'invention, les arêtes cornières des pattes latérales et frontales sont chanfreinées.

Les évidements transversaux formés dans les tables des pattes latérales et le chanfreinage des arrêtes cornières des pattes latérales et frontales favorisent l'imbrication mutuelle des blocs et donc leur accrochage. Ils facilitent en outre la pose des blocs.

L'invention s'étend à un moule pour la fabrication d'un bloc selon l'invention.

L'invention sera bien comprise à la lecture de la description qui suit d'un exemple de réalisation d'un bloc artificiel selon l'invention illustré sur les dessins.

La figure 1 est une vue en perspective schématique d'un bloc selon l'invention.

La figure 2 est une vue de détail en perspective d'un ensemble de protubérances pyramidales selon l'invention.

La figure 3 est une vue en coupe d'une demi-coquille d'un moule pour la fabrication d'un bloc selon l'invention.

Le bloc représenté schématiquement en perspective sur la figure 1 est obtenu par un seul coulage de béton dans un moule approprié.

La description donnée ci-après fait référence à un noyau central qui n'a pas de réelle existence, mais qui est invoqué pour expliquer la forme, relativement complexe, du bloc selon l'invention.

Il est à noter que le bloc s'inscrit dans un cube ayant un coté de longueur H ; cette longueur sera prise en considération par la suite car elle sert de référence aux différentes dimensions des protubérances tronconiques formant la surface rugueuse du bloc.

Comme il a été dit, la forme du bloc de l'invention s'établit autour d'un noyau central 1, par exemple de forme générale cubique, ayant une première et une seconde face opposées 11 et 12, une troisième et une quatrième face opposées 13 et 14, partiellement visibles, et une cinquième et sixième face opposées 15 et 16.

Chacune des première et seconde faces 11 et 12 sert d'appui à une patte latérale en forme d'enclume ; ces pattes latérales référencées 21 et 22, comprennent chacune une table 21A et 22A parallèle aux faces 11 et 12 du noyau et des faces latérales 21B, 21C (non visible sur la figure 1) et 22B, 22C (non visible sur la figure 1) parallèles aux faces 15 et 16 du noyau. Les tables 21A et 22A sont parallèles entre elles. Le bloc présente un plan de symétrie P qui coupe les faces 11 et 12.

Comme visible sur la figure 1, les extrémités de chaque patte latérale en forme d'enclume 21,22 comportent des facettes terminales 21D et 21F, 22D et 22F qui forment un angle obtus avec la table de la patte latérale et les pans de liaison 21E et 21G, 22E et 22G de celle-ci au noyau recouvrent partiellement les seules faces visibles 13 et 14 de ce dernier.

Pour faciliter le démoulage du bloc, les facettes 21D, 21E, 21F, 21G, 22D. 22E, 22F, 22G ne sont pas en réalité rigoureusement planes, mais constituées de deux portions planes faisant entre elles un angle inférieur, de un ou deux degrés, à 180 degrés.

Les cinquième et sixième faces 15 et 16 du noyau sont munies chacune d'une patte frontale dont une seule 31 est visible sur la figure 1. Chaque patte frontale telle que 31 a une forme générale en tronc de pyramide ayant quatre faces latérales et une face frontale parallèle aux faces 15 et 16 du noyau. Les faces latérales du tronc de pyramide font avec l'axe longitudinal de la pyramide un angle compris entre 20 et 28 degrés ; deux faces latérales opposées 31A et 32A de la patte frontale 31, viennent en recouvrement sur les faces latérales 21 B et 22B des pattes latérales en forme d'enclume pour accroître la robustesse du bloc. Ce recouvrement est fait par un congé plan et est identique pour la patte frontale non visible sur la figure 1.

La table de chaque patte latérale en forme d'enclume possède une échancrure transversale 34,35 s'étendant sur toute la largeur de la table. Cette disposition permet d'améliorer la faculté du bloc à s'accrocher de manière stable sur la couche d'enrochement ; elle permet en outre de favoriser l'écoulement entre carapace et sous-couche pour diminuer les sollicitations hydrodynamiques déstabilisantes. Elle favorise enfin, l'interpénétration des blocs les uns dans les autres ce qui renforce la cohésion de la carapace.

Comme visible sur la figure 1, la plupart des arrêtes cornières des pattes latérales et frontales sont abattues et forment des chanfreins.

Les faces latérales 21B et 21 C, 22B et 22C des pattes latérales 21,22 et la face frontale 33 de chaque patte frontale telle que 31 présentent une surface rugueuse formée par une multitude de protubérances tronconiques et ici pyramidales 40 ce qui contribue à renforcer l'aptitude du bloc à l'accrochage et au serrage de la carapace (du fait de la réduction des oscillations).

Ces protubérances pyramidales sont de préférence toutes identiques, font partie intégrante du bloc et sont produites par moulage lors de la coulée du béton. Elles sont disposées en ligne et en colonne diagonales, de façon jointive.

Chaque protubérance représentée plus en détail sur la figure 2, a une hauteur comprise entre 0,005H et 0,1H, de préférence entre 0,01H et 0,05H. Des essais ont montré que la meilleure capacité d'accrochage était obtenue pour une hauteur de 0,03H. Ces protubérances pyramidales ne sont pas trop saillantes pour résister aux chocs et pour faciliter le décoffrage du bloc. Chaque protubérance est de préférence pyramidale avec une base polygonale et notamment carrée dont chaque côté à une longueur d'environ 0,08H.

Comme visible sur la figure 1, ces protubérances pyramidales recouvrent seulement la partie des faces latérales des pattes latérales qui sont parallèles aux faces 15 et 16 du noyau et chaque protubérance pyramidale 40 s'étend suivant son axe longitudinal perpendiculairement aux faces opposées 15 et 16 du noyau pour faciliter les opérations de démoulage du bloc comme indiqué ci-après. En particulier, on remarquera que les facettes du bloc qui sont sécantes aux faces 15 et 16 du noyau ne sont pas munies de telles protubérances pyramidales.

Pour renforcer le pouvoir d'accrochage des blocs entre eux, des évidements et/ou des protubérances 50 sont répartis sur le contour de la surface extérieure du bloc qui est confondu avec le plan de symétrie du bloc. Ces évidements et/ou protubérances 50 ont également une forme tronconique et des dimensions identiques à celles des protubérances 40.

Le moule utilisé pour la fabrication du bloc par coulage de béton peut avantageusement être un moule métallique, en béton haute performance ou en tout autre matériau de moulage, constitué par l'assemblage de deux demi-coquilles symétriques par rapport au plan médian longitudinal des pattes latérales 21,22 (ici le plan P parallèle aux faces 15 et 16 du noyau). Ces deux demi-coquilles sont montées jointives et séparables dans le plan de symétrie P du bloc. Comme le démoulage du bloc se fait par séparation des deux demi-coquilles suivant une direction perpendiculaire au plan P médian des pattes latérales et donc des faces 15 et 16 du noyau, les protubérances 40 formées à la surface du bloc et les évidements et /ou protubérances 50 formés sur le contour du bloc dans le plan P n'offrent aucune résistance à la séparation des demi-coquilles.

Pour former la surface rugueuse du bloc, on prévoit que la surface intérieure des deux demi-coquilles, aux endroits appropriés de celle-ci, présente un relief avec des évidements et/ou des protubérances identiques et complémentaires à ceux et/ou à celles qui sont formés sur la surface du bloc. Ces évidements et/ou protubérances, par exemple pyramidales, sur la surface intérieure des demi-coquilles du moule sont formées, dans le cas d'un moule métallique par exemple, par soudage de tôles prédécoupées en forme de losange et pliées en deux et soudées. Une demi-coquille 60 du moule est illustrée sur la figure 3 en coupe transversale perpendiculairement au plan P. Sur cette figure 3, on a représenté des évidements 61 sur la surface intérieure de la demi-coquille 60 de forme complémentaire aux protubérances 40 sur le bloc. On a également représenté sur la figure 3, des protubérances 62 sur la surface intérieure de la demi-coquille 60 de forme complémentaire aux évidements 50 sur le bloc.

L'invention s'applique à la réalisation d'ouvrages, en particulier de carapaces d'ouvrages, par dépôt de blocs en une ou plusieurs couches, de préférence en recherchant à faire varier l'attitude des blocs pour favoriser leur imbrication. Dans cette application, les blocs, réalisés en béton non armé par moulage, ont une dimension H comprise entre 0,75m et plusieurs mètres. La surface rugueuse des blocs selon l'invention atténue par ailleurs l'impression défavorable résultant de l'effet miroir de grandes faces planes.

## Revendications

1. Un bloc de carapace venu de moulage pour la réalisation d'ouvrages de protection maritime et fluviale, comprenant des pattes (21,22,31) disposées autour d'un noyau central (1), ledit bloc étant inscrit dans un cube ayant un côté de longueur H et ayant une surface extérieure définissant des portions de surfaces sur les pattes qui sont généralement parallèles et opposées par rapport à un plan transversal (P) du bloc, **caractérisé en ce que** lesdites portions de surface sur les pattes présentent une rugosité formée par des premières protubérances tronconiques (40) ayant une hauteur comprise entre 0,005H et 0.1H.

2. Le bloc selon la revendication 1, dans lequel chaque première protubérance tronconique a une hauteur de 0,03H et une base carrée dont la longueur d'un côté est d'environ 0,08H.

3. Le bloc selon la revendication 1 ou 2, dans lequel le plan transversal (P) du bloc est un plan de jointure de deux parties séparables d'un moule de fabrication du bloc.

4. Le bloc selon la revendication 3, comprenant une multitude d'évidements et/ou de secondes protubérances tronconiques (50) réparties sur le contour du bloc confondu avec ledit plan transversal (P).

5. Le bloc selon l'une des revendications 1 à 4, comprenant un noyau central (1) ayant une première (11) et une seconde face (12) opposées munies chacune d'une patte latérale en forme d'enclume (21,22), chaque patte latérale en forma d'enclume ayant une table (21A ; 22A), deux pans inclinés (21E,21G ,22E,22G) et deux faces latérales (21B,21C ;22B,22C), les tables desdites pattes latérales étant disposées parallèlement entre elles et parallèlement aux dites première et seconde faces opposées du noyau, les pans inclinés desdites pattes latérales s'appuyant sur des troisième (13) et quatrième faces (14) apparentes et opposées dudit noyau, ledit noyau ayant une cinquième (15) et une sixième face (16) opposées et munies chacune d'une patte frontale en forme de tronc de pyramide ayant quatre faces latérales et une face frontale (33) parallèle aux dites cinquième et sixième faces du noyau et aux faces latérales des pattes latérales, deux (31A,32A) des faces latérales opposées de chaque patte frontale en forme de tronc de pyramide s'appuyant en recouvrement sur les faces latérales des pattes latérales, lesdites premières protubérances tronconiques (40) étant placées sur les faces latérales des pattes latérales et sur les faces frontales des pattes frontales.

6. Le bloc selon la revendication 5, dans lequel les tables des pattes latérales comportant en outre, dans leur partie médiane, un évidement transversal (34 ;35).

7. Le bloc selon l'une des revendications 5 ou 6, dans lequel les arêtes cornières (21D,21F,22D,22F) des pattes latérales et frontales sont chanfreinées.

8. Un moule pour fabriquer un bloc de carapace selon l'une des revendications 1 à 7, le moule étant constitué de deux demi-coquilles montées jointives dans un plan transversal (P) du bloc et séparables perpendiculairement audit plan transversal (P), les demi-coquilles du moule comprenant une surface intérieure métallique formant l'empreinte de pattes disposées autour d'un noyau central, l'empreinte étant inscrite dans un cube ayant un côté de longueur H et ayant une surface définissant des portions de surface d'empreinte des pattes qui sont généralement parallèles et opposées par rapport audit plan transversal (P), ladite surface ayant un relief définissant des évidements (61) de forme tronconique et de profondeur comprise entre 0,005 H et 0,1 H au droit desdites portions de surface d'empreinte des pattes.

9. Le moula selon la revendication 8, dans lequel lesdits évidements (61) à la surface intérieure des demi-coquilles s'étendent généralement perpendiculairement audit plan transversal (P) du bloc.

10. Le moule selon la revendication 8 ou 9, dans lequel ledit plan transversal (P) du bloc est un plan de symétrie du bloc.

## Patentansprüche

1. Geformter Schildblock für die Herstellung von Schutzwerken im Meeres- und Flußbereich, umfassend um einen zentralen Kern (1) angeordnete Arme (21, 22, 31), wobei der Block in einem Würfel mit einer Kantenlänge H und einer Außenfläche umbeschrieben ist, welche Oberflächenabschnitte auf den Armen definiert, die im Wesentlichen parallel und gegenüberliegend bezüglich einer Längsebene (P) des Blocks sind,
**dadurch gekennzeichnet,**
**dass** die Oberflächenabschnitte auf den Armen eine Rauheit, gebildet durch erste kegelstumpfförmige Vorsprünge (40) mit einer Höhe zwischen 0,005H und 0,1H, aufweisen.

2. Block nach Anspruch 1, bei dem jeder erste kegelstumpfförmige Vorsprung eine Höhe von 0,03H und eine quadratische Basis mit einer Kantenlänge mit ungefähr 0,08H aufweist.

3. Block nach Anspruch 1 oder 2, bei dem die Längsebene (P) des Blocks eine Fügeebene von zwei voneinander lösbaren Teilen einer Form für die Herstellung des Blocks ist.

4. Block nach Anspruch 3, umfassend eine Mehrzahl von Ausnehmungen und/oder von zweiten kegelstumpfförmigen Vorsprüngen (50), die über den mit der Längsebene (P) zusammenfallenden Umfang des Blocks verteilt sind.

5. Block nach einem der Ansprüche 1 bis 4, umfassend einen zentralen Kern (1) mit einer ersten (11) und einer zweiten Fläche (12), die einander gegenüber liegen und welche jeweils mit einem seitlichen Arm in Amboßgestalt (21, 22) versehen sind, wobei jeder seitliche Arm in Amboßgestalt eine Amboßbahn (21A; 22A), zwei geneigte Felder (21E, 21G; 22E, 22G) und zwei seitliche Flächen (21B, 21C; 22B, 22C) aufweist, wobei die Amboßbahnen der seitlichen Arme zueinander parallel angeordnet sind und parallel zu den ersten und zweiten gegenüberliegend angeordneten Flächen des Kerns sind, wobei die geneigten Felder der seitlichen Arme sich auf dritte (13) und vierte (14) sichtbare und gegenüberliegende Flächen des Kerns abstützen, wobei der Kern eine fünfte (15) und eine sechste Fläche (16) aufweist, die gegenüberliegend angeordnet sind und jeweils mit einem frontalen Arm in Pyramidenstumpfgestalt versehen sind, der vier seitliche Flächen und eine frontale Fläche (33), die parallel zu den besagten fünften und sechsten Flächen des Kerns und den seitlichen Flächen der seitlichen Arme liegt, aufweist, wobei zwei (31A, 32A) der seitlichen gegenüberliegenden Flächen jedes frontalen Arms in Pyramidenstumpfgestalt sich überdeckend auf den seitlichen Flächen der seitlichen Arme abstützen, wobei die ersten kegelstumpfförmigen Vorsprünge (40) auf den seitlichen Flächen der seitlichen Arme und auf den frontalen Flächen der frontalen Arme angeordnet sind.

6. Block nach Anspruch 5, bei dem die Amboßbahnen der seitlichen Arme ferner in ihrem medianen Bereich eine Querausnehmung (34; 35) aufweisen.

7. Block nach einem der Ansprüche 5 oder 6, bei dem die Eckstreben (21D, 21F, 22D, 22F) der seitlichen und frontalen Arme angesenkt sind.

8. Eine Form zur Herstellung eines Schildblocks nach einem der Ansprüche 1 bis 7, wobei die Form gebildet ist durch zwei Halbkokillen, die gemeinsam in einer Längsebene (P) des Blocks montiert und senkrecht zu der Längsebene (P) trennbar sind, wobei die Halbkokillen der Form eine innere metallische Oberfläche aufweisen, die den Abdruck von um einen zentralen Kern angeordneten Armen umfasst, wobei der Abdruck in einem Würfel umbeschrieben ist, der eine Kantenlänge H und eine Oberfläche aufweist, die Abdruck-Oberflächenabschnitte der Arme definiert, die im Wesentlichen parallel und gegenüberüberliegnd bezüglich der Längsebene (P) sind, wobei diese Oberfläche ein Relief aufweist, das Ausnehmungen (61) von kegelstumpfförmiger Gestalt und mit einer Tiefe zwischen 0,005H und 0,1H auf den Abdruck-Oberflächenabschnitten der Arme definiert.

9. Form nach Anspruch 8, bei der die Ausnehmungen (61) auf der Innenfläche der Halbkokillen sich im Wesentlichen senkrecht zu der Längsebene (P) des Blocks erstrecken.

10. Form nach Anspruch 8 oder 9, bei der die Längsebene (P) des Blocks eine Symmetrieebene des Blocks ist.

## Claims

1. A shield block produced by moulding, for carrying out sea and river protection works, the said block comprising feet (21, 22, 31) which are disposed around a central core (1), and being inscribed in a cube having a side of length H and having an outer surface defining portions of surfaces on the feet which are generally parallel and opposed in relation to a transverse plane (P) of the block, **characterised in that** the said portions of surface on the feet have a roughness formed by first frustoconical protuberances (40) having a height of between 0.005H and 0.1H.

2. The block according to claim 1, wherein each first frustoconical protuberance has a height of 0.03H and a square base, the length of one side of which is about 0.08H.

3. The block according to claim 1 or 2, wherein the transverse plane (P) of the block is a joint plane of two separable parts of a mould for manufacturing the block.

4. The block according to claim 3, comprising a multitude of recesses and/or second frustoconical protuberances (50) distributed over the contour of the block which merges with the said transverse plane (P).

5. The block according to one of claims 1 to 4, comprising a central core (1) having a first (11) and a second face (12), which faces are opposed and are each provided with an anvil-shaped lateral foot (21, 22), each anvil-shaped lateral foot having a table (21A; 22A), two inclined sides (21E, 21G; 22E, 22G) and two lateral faces (21B, 21C; 22B, 22C), the tables of the said lateral feet being disposed parallel with one another and parallel to the said opposed first and second faces of the core, the inclined sides of the said lateral feet resting on the third (13) and fourth (14) visible and opposed faces of the said core, the said core having a fifth (15) and a sixth face (16) which are opposed and are each provided with a front foot in the form of a frustum of a pyramid having four lateral faces and a front face (33) which is parallel to the said fifth and sixth faces of the core and to the lateral faces of the lateral feet, two (31A, 32A) of the opposed lateral faces of each front foot in the form of a frustum of a pyramid resting in an overlapping manner on the lateral faces of the lateral feet, the said first frustoconical protuberances (40) being placed on the lateral faces of the lateral feet and on the front faces of the front feet.

6. The block according to claim 5, wherein the tables of the lateral feet also have a transverse recess (34, 35) in their median part.

7. The block according to one of claims 5 or 6, wherein the corner edges (21D, 21F, 22D, 22F) of the lateral and front feet are chamfered.

8. A mould for manufacturing a shield block according to one of claims 1 to 7, the said mould being made up of two half-shells which are mounted edge-to-edge in a transverse plane (P) of the block and can be separated perpendicularly to the said transverse plane (P), the said half-shells of the mould comprising a metal internal surface forming the imprint of feet disposed around a central core, the imprint being inscribed in a cube having a side of length H and having a surface defining feet-imprint portions of surface which are generally parallel and opposed in relation to the said transverse plane (P), the said surface having a relief defining recesses (61) of frustoconical shape and of a depth of between 0.005H and 0.1H at right angles to the said feet-imprint portions of surface.

9. The mould according to claim 8, wherein the said recesses (61) in the internal surface of the half-shells extend generally perpendicularly to the said transverse plane (P) of the block.

10. The mould according to claim 8 or 9, wherein the said transverse plane (P) of the block is a plane of symmetry of the said block.
